# FASCICULE DE BREVET EUROPEEN

(11) **EP 0 165 133 B1**
(45) Date de publication et mention de la délivrance du brevet: **09.03.1994**
(21) Numéro de dépôt: 85400946.1
(22) Date de dépôt: 14.05.1985
(51) Int. Cl.: B21D 22/10

(54) **Procédé et dispositif d'emboutissage de tôles**
Verfahren und Vorrichtung zum Formstanzen einer Metallplatte
Method and apparatus for stamping sheet metal

(30) Priorité: 17.05.1984 FR 8407678
(43) Date de publication de la demande: 18.12.1985
(62) Demande divisionnaire de: 87104914.4
(73) Titulaire: SOLLAC, 92800 Puteaux (FR)
(72) Inventeur: De Smet, Gabriel, F-92400 Courbevoie (FR)
(74) Mandataire: Moncheny, Michel

(56) Documents cités:
- DE-A- 1 929 765
- FR-A- 756 767
- FR-A- 764 488
- FR-A- 1 213 857
- US-A- 1 468 692
- US-A- 2 533 528
- US-A- 2 666 951
- US-A- 2 749 867
- US-A- 2 859 719

## Description

La présente invention a pour objet un procédé et un dispositif d'emboutissage de tôles, notamment de tôles d'acier extra-minces de grandes dimensions utilisables par exemple dans l'industrie automobile, ou comportant des formes présentant des angles de dièdre relativement fermés.

Le développement des calculs informatisés notamment chez les constructeurs automobiles dans le domaine de la conception des structures de carrosserie des véhicules, particulièrement par des méthodes d'analyse, telle que celle dite des "éléments finis" a permis de réduire de façon importante, le temps passé à la conception des pièces, tout en approchant au plus près le comportement sous contrainte de celles-ci. Il est donc théoriquement possible d'optimiser les formes et les épaisseurs des tôles en fonction du degré de sollicitation.

La limite inférieure des épaisseurs est néanmoins limitée par les techniques actuelles d'emboutissage, qui ne permettent pas d'utiliser, dans la dimension des pièces de carrosserie, des tôles d'acier dont l'épaisseur est inférieure à 55/100 mm environ, à cause du déchirement qui apparait dans les zones soumises à un étirage ou du plissement dans les zones soumises à rétreint, de la tôle d'emboutissage.

L'emboutissage des pièces de grandes dimensions se fait habituellement par étirage avec des presses à double effet, mécaniques ou hydrauliques. Ces appareils comportent essentiellement une matrice fixe et deux coulisseaux indépendants, un coulisseau central, appelé piston plongeur portant un poinçon, et un coulisseau extérieur réservé aux opérations de serre-flan, c'est-à-dire maintien suffisant permettant par réaction l'étirage sous le poinçon. Les mouvements sont généralement les suivants : (1) descente rapide du serre-flan qui maintient une pression constante sur la tôle et l'empêche ainsi de se déplacer : (2) descente rapide du poinçon jusqu'à mise en contact avec la tôle, puis (3) descente lente du poinçon pendant la phase d'emboutissage, sous étirage proprement dit : et (4) remontée rapide du coulisseau central entraînant le serre-flan dans son ascension.

Ce procédé classique est illustré par le brevet FR-A-756.767 dans lequel l'ensemble de l'emboutissage se fait par étirage, donc diminution d'épaisseur de la tôle. Il apparaît que ce procédé classique ne permet pas l'emboutissage des tôles extra-minces (épaisseur < 50/100 de millimètres) car la rigidité de la matrice et du poinçon ainsi que le serrage de la tôle par le serre-flan généreraient des déformations non homogènes se traduisant dans certaines zones par des allongements susceptibles de provoquer un amincissement excessif compte tenu de la faible épaisseur initiale de la tôle et dans d'autres zones par des rétreints tendant à provoquer un épaississement de la tôle, qui conduisent en pratique à la formation de plis du fait de sa faible résistance au flambage (résistance évoluant en fonction du carré des épaisseurs). De plus, les variations de contraintes localisées dues à la forme de la pièce et aux tolérances de réalisation des outillages occasionnent des déchirures. Pour remédier au problème de la formation des plis, le brevet français ci-dessus propose ainsi des moyen logés dans le serre-flan qui assurent en eux-mêmes, un étirage supplémentaire de la tôle dans les zones ou son étirage est insuffisant par rapport à celui exercé par le poinçon dans les autres zones.

Ces difficultés sont également rencontrées lors de la réalisation de volumes anguleux pour des tôles relativement plus épaisses et bien évidemment aggravées pour des tôles extra-minces.

On connaît également un procédé dit "procédé Guerrin" selon lequel on forme au moyen d'un poinçon une feuille de tôle reposant sur une masse d'élastomère ayant une dureté shore élevée d'environ 90 compte tenu du fait qu'il faut, pour obtenir une précision dans l'obtention de la pièce, assurer le plaquage du flan de tôle sur le poinçon. Cependant, ce procédé a pour principal inconvénient de consommer une énergie importante. En effet, à l'énergie nécessaire au formege du flan de tôle, s'ajoute celle nécessaire à la formation de l'empreinte correspondant à la forme de la pièce dans la masse d'élastomère plus les frottements de celui-ci sur toute la surface de la pièce pendant l'opération de formage.

Ceci exclut la possibilité de réalisations de pièces de grandes dimensions obtenues par ce procédé sur les presses existantes.

De plus, ce procédé n'évite pas la formation de plis, les gradients de pressions générés par la déformation de l'élastomère diminuant au fur et à mesure que l'on approche de la surface supérieure de la masse d'élastomère, surtout pour la réalisation de formes anguleuses, la tôle étant insuffisamment tenue à sa périphérie en raison du travail sur presse simple effet.

Enfin, on connaît un procédé de formage utilisant un fluide sous pression pour former des formes simples du type hémisphérique. Cependant cette technique n'est pas utilisable pour des formes compliquées car il est alors nécessaire de plaquer la tôle contre la matrice, ce qui ne peut être obtenu par cette technique.

C'est pourquoi, malgré les récents progrès importants des caractéristiques mécaniques des tôles d'acier à haute limite élastique, il n'a pas été possible de fabriquer des pièces de carrosserie ou autres en tôle extra-mince.

On connaît également dans le US-A-2.859.719, un procédé d'emboutissage qui met en oeuvre simultanément une combinaison de modes de fonctionnement relatifs à un emboutissage profond, à un emboutissage sur élastomère et à un emboutissage sous pression de fluide mettant en oeuvre des phases d'emboutissage et d'étirage de la tôle. L'élément à base d'élastomère n'est pas seulement constitué d'une masse d'élastomère, mais comporte en outre une vessie gonflable par un fluide qui l'apparente à une technique d'hydroformage.

Le but de l'invention est donc de fournir une technologie permettant d'emboutir des feuilles métalliques présentant des volumes anguleux et notamment des tôles d'acier extra-minces (< 50/100 mm), en grande série et dans des conditions économiques compétitives, sans formes de plis et à epaisseur sensiblement constante. Par tôles d'acier à haute limite élastique (HLE), on entend des aciers pour lesquels E > 350 MPa.

L'invention a pour objet un procédé d'emboutissage à epaisseur sensiblement constante, sur une presse à double effet, selon lequel :
- on dispose la tôle à former sur un support en un matériau élastique,
- on applique un coulisseau extérieur sur la partie périphérique de la tôle,
- puis on applique un coulisseau central sur la partie centrale de la tôle,
- on déplace le coulisseau extérieur dont au moins une partie active vient en contact avec la partie périphérique de la tôle,
- on comprime sous l'action d'au moins ladite partie active, la zone périphérique du support en un matériau élastique pour compenser, à epaisseur sensiblement constante de la tôle, dans certaines zones de la pièce finie les surfaces excédentaires par rapport au volume à former et provoquer le fluage dudit support et le préformage de la partie centrale de la tôle, à épaisseur sensiblement constante de ladite tôle, la partie périphérique de la tôle glissant sous ladite partie active du coulisseau extérieur et la surface de la partie centrale préformée de ladite tôle étant sensiblement égale à la surface de la pièce finie à obtenir,
- et on déplace le coulisseau central en direction du support pour conformer les volumes anguleux et la partie centrale de la tôle par fluage final de ce support, ledit support en un matériau élastique jouant le rôle d'un poinçon.

L'invention qui vise plus particulièrement les tôles ultra-minces permet d'obtenir la simultanéité et la coïncidence d'action de formage de la partie périphérique de la tôle dans certaines zones et la conformation de la partie centrale de la tôle. La partie du coulisseau central joue le rôle de fond de matrice et le support en matériau fluable celui de poinçon appliquant la tôle dans le fond de matrice pour former les volumes anguleux.

Ainsi l'invention repose sur le principe de l'égalité des surfaces du flan de tôle plane initiale et l'ébauche conformée correspond rigoureusement à la forme de la pièce emboutie désirée, augmentée des surfaces périphériques excédentaires conformées sous serre-flan, conditionnant ainsi le maintien à épaisseur sensiblement constante de la tôle d'égalité des contraintes qui sera expliqué ci-après.

Suivant d'autres caractéristiques importantes :
- on amène dans un premier temps le coulisseau central dans une position dans laquelle il limite la déformation de la partie centrale de la tôle sous l'effet du fluage du matériau de support :
- on prévoit sur la partie active du coulisseau extérieur et sur le support des moyens anti-friction ;
- le matériau constituant le support est un élastomère à faible dureté shore, par exemple inférieure à 30 et de préférence inférieure à 10 ;
- on provoque une décompression du matériau constituant le support ;
- on refroidit la masse du matériau de support.

L'invention a également pour objet un dispositif d'emboutissage du type comprenant un support en un matériau élastique contre lequel est appliquée la tôle à former, un premier coulisseau extérieur ou serre-flan et un deuxième coulisseau central caractérisé en ce que le support en un matériau élastique comprend un élastomère ayant une dureté shore A inférieure à 30, et le coulisseau extérieur comporte au moins une partie active destinée à venir en contact avec la partie peripherique de la tôle et à provoquer par fluage du support, le préformage de la partie centrale de la tôle, à épaisseur sensiblement constante de ladite tôle, la surface de ladite partie centrale préformie étant sensiblement égale à la surface de la piéce finie à obtenue.

Le matériau de support élastique est de préférence facilement fluable, par exemple un élastomère ayant une dureté shore A inférieure à 30 et de préférence inférieure à 10.

Suivant d'autres caractéristiques :
- le support et la partie active du coulisseau ont des propriétés anti-friction ;
- il est prévu des organes qui, dans un premier temps, sont en saillie dans la masse du matériau de support et qui dans un second temps, peuvent être rétractées, pour provoquer une décompression dudit matériau ;
- il est prévu des moyens de refroidissement dans la masse du matériau constituant le support ;
- il est prévu des moyens de décollage de la pièce finie du matériau de support.

L'invention est exposée ci-après plus en détail à l'aide des dessins annexés, qui en représentent un mode de réalisation sur ces dessins :
- les Fig. 1 à 5 sont des vues schématiques en coupe du dispositif schématique selon l'invention, au cours des étapes successives du formage d'une pièce ;
- la Fig. 6 est une vue en perspective d'une pièce parallèlépipède formée selon l'invention ;
- les Fig. 7 et 8 en sont deux vues partielles en coupe de la pièce de la Fig. 6 .
- les Fig. 9 et 10 sont deux vues schématiques montrant respectivement une feuille rectangulaire plane et une pièce parallèlépipède formée de manière classique par pliage.

Le dispositif de la Fig. 1 en position avant formage, comprend les éléments constitutifs habituels d'une presse à double effet, et par conséquent seule la partie relative à l'invention est représentée.

Un coulisseau extérieur ou serre-flan 1 porte une partie périphérique 10 formant matrice qui présente dans ses angles une forme appropriée en relief 11 venue de matière avec la matrice périphérique 10 (cette forme en relief 11 correspond à la surface excédentaire par rapport au volume à former de la pièce que l'on désire réaliser, par exemple telle qu'illustrée à la Fig. 6) et sa surface active est soigneusement polie afin de permettre le déplacement de l'excès de matière lors du formage ; cette surface active peut aussi être traitée pour faciliter le glissement de la matière.

Le coulisseau central 2 porte un fond de matrice 2a et se trouve en position relevée, tandis que le flan de tôle 7 à former est posé au centre d'un support 4 disposé dans un conteneur 3 (plateau).

Le support 4 en matière élastique facilement fluable joue par déformation le rôle de poinçon.

Le support 4 est constitué par un élastomère ayant une dureté shore inférieure à 30 et de préférence inferieure à 10, une caractéristique très importante résidant dans le temps de retour rapide du matériau (de préférence inférieur à 1 seconde) à sa forme initiale. On peut, par exemple, utiliser une mousse de caoutchouc naturel ayant une dureté shore d'environ 15 et ayant un temps de déformation très court de l'ordre de 1 s. Il est aussi possible d'utiliser d'autres gels ou mousses classiques ayant de préférence une grande plasticité, par exemple des élastomères de silicone, ou des mousses alvéolaires dont les alvéoles peuvent être remplis de liquide.

On peut également utiliser un support composite constitué d'une masse sensiblement parallèlépipédique à base d'un élastomère de silicone ayant une dureté shore de 10 à 20, recouvert sur sa face supérieure et sur la totalité ou une partie de ses faces latérales d'une peau relativement mince (par exemple de 10 à 15 mm) et d'un matériau plus résistant et plus dur tel qu'une silicone de dureté shore 50 ou du téflon ayant des propriétés antifriction favorables.

Des organes rétractables 5 (chandelles ou vessies gonflables) font saillie dans l'élastomère servant de support 4, et leur volume inséré représente approximativement le volume de détente de l'élastomère après le formage.

Le support 4 est recouvert d'une feuille de matière plastique 8, par exemple de "Teflon", interposée entre la tôle 7 et l'élastomère, qui peut être le cas échéant collée ou soudée à l'élastomère et qui a pour but principal de faciliter le glissement de la tôle lors du formage, mais elle peut de plus servir à la protection de l'élastomère comme indiqué dans la structure composite précédente.

Le support 4 comporte des conduits 6 permettant la circulation d'un fluide de refroidissement tel que l'air comprimé. D'autres conduits 9, notamment lorsque de l'air comprimé est utilisé, peuvent servir au décollage de la pièce finie. Pour le refroidissement de la masse de support 4, on peut également prévoir des fils métalliques noyés ou une charge en poudre métallique améliorant la conductibilité thermique.

La Fig. 2. représente l'étape de pré-formage de la pièce. On fait descendre le coulisseau serre-flan 1 portant la matrice périphérique 10. Celle-ci entre en contact avec le flan de tôle 7 qui comprime par réaction le support d'élastomère 4. L'élastomère, sous l'effet de cette action de compression périphérique agit par fluage sur la zone centrale du flan de tôle et provoque sa déformation.

Le gonflement de la partie centrale du flan de tôle est limité par le fond de matrice 2a fixé au coulisseau central 2 afin d'éviter les déformations erratiques incontrôlées dues à l'anisotropie du métal ou à des formes de pièces dissymétriques. Selon une des caractéristiques de l'invention, la descente du coulisseau serre-flan 1 portant la matrice périphérique 10 est limitée par des butées mécaniques réglables 12 de façon telle que la déformation dans sa partie centrale du flan de tôle donne une surface sensiblement égale à celle de la pièce finie à obtenir.

La Fig. 3 représente l'étape de conformation finale de la pièce. Le coulisseau central 2 portant le fond de matrice 2a descend à sa position basse et provoque le formage final de la partie centrale de la tôle 7, préformée au cours de l'opération précédente.

Les contraintes de compression dues à l'appui du fond de matrice 2a sur le sommet de la tôle se transforment par l'action de l'élastomère 4, agissant sur la face opposée de la tôle, en contraintes de traction exercées sur toute la surface de la tôle non compensée par la présence du fond de matrice 2a et, provoquent le déplacement de cette tôle dans tout le volume disponible.

Ces contraintes (compression, traction) tendent ainsi à s'annuler (au rendement près de l'élastomère) permettant ainsi la réalisation finale de la pièce avec un minimum de variation d'épaisseur. Ces conditions sont nécessaires dans le cas particulier du formage des tôles extra-minces.

La Fig. 4 représente l'étape de décompression du support d'élastomère 4 par retrait des chandelles 5. Cette opération a pour but d'éviter la déformation de la pièce emboutie par réaction de détente de l'élastomère.

La Fig. 5 représente l'étape de libération de la pièce formée 7, par remontée simultanée des deux coulisseaux 1 et 2 portant les matrices. Pour limiter l'échauffement du support d'élastomère 4, notamment lors du travail en série, on fait circuler de l'air comprimé dans les conduits 6. Le refroidissement du support 4 peut aussi être effectué lors de l'étape précédente de décompression (Fig. 4). Par ailleurs, de l'air comprimé est envoyé par les conduits 9 pour permettre le décollage de la pièce 7.

La Fig. 6 représente un exemple de réalisation selon l'invention d'une pièce en tôle d'acier HLE E=60 kg/mm² de 40/100 mm, ayant sensiblement la forme d'un parallèlépipède rectangle de 1,5 m² de surface. Deux vues en coupe selon les lignes 7 et 8 permettent de voir que les surfaces excédentes de matière, lors du formage du coin 13, ont été déplacées vers la base 13a de l'angle de la pièce d'une manière correspondante aux formes en relief 11 de la matrice périphérique 10. Par la suite une opération de détourage de la pièce permet d'éliminer les bords indésirables 15 et de lui donner sa forme définitive.

En effet on peut réaliser un parallèlépipède rectangle (tel que représenté à la Fig. 6) en partant d'une feuille rectangulaire plane (représentée à la Fig. 9) par pliage Fig. 10)à la condition de découper un carré 50 à chaque angle de la feuille.

Mais, pour réaliser cette pièce en emboutissage, ce carré 50 existe et représente de la matière en excédent. Or le but visé par la présente invention est d'éviter la formation de toute sur-épaisseur ou amincissement qui risquerait de générer des plis ou des déchirures notamment dans les tôles ultra-minces présentant en particulier des volumes anguleux profonds.

La technique de réalisation des angles d'un volume embouti décrite ci-dessus constitue une solution à ce problème.

En effet, la matrice d'emboutissage possède à chacun de ses angles une forme appropriée en relief 11 qui va former en creux à la base de chacun des angles de la pièce à obtenir une forme concave progressive de surface équivalente à l'excédent de matière, par exemple, le carré 50 mentionné au paragraphe précédent (formage d'un parallèlépipède rectangle).

Les contraintes de compression dues à l'excédent de matière généré par la forme de la pièce se trouve donc compensées par des contraintes de traction équivalentes générées par la forme de l'outil (absorption de l'excédent de matière).

Le procédé selon l'invention permet ainsi :
- de limiter au maximum l'amincissement du flan de tôle malgré sa fabile épaisseur initiale ;
- d'éviter les concentrations de contraintes ; et
- de réaliser le formage des angles sans formation de plis.

De plus le dispositif selon l'invention est adaptable sur les presses à double effet existantes.

L'invention peut s'avérer particulièrement utile pour la réalisation en tôle d'acier ultra-mince de pièces de carrosserie d'automobiles, de fuselage d'avions, etc ; mais elle peut aussi s'appliquer à l'emboutissage de feuilles plus épaisses de divers métaux.

En outre on peut noter, dans ce mode de réalisation de l'emboutissage sur coussin d'élastomère, que l'état de surface de la face de la tôle en contact avec l'élastomère est intégralement conservé, de sorte qu'il est envisageable de former des tôles préalablement revêtues sans blesser la pellicule de revêtement superficiel lors de l'emboutissage, même s'il s'agit d'une pellicule de peinture, de colle ou de tout autre revêtement organique.

## Revendications

1. Procédé d'emboutissage à épaisseur sensiblement constante, sur une presse à double effet, selon lequel :
- on dispose la tôle (7) à former sur un support (4) en un matériau élastique,
- on applique un coulisseau extérieur (1) sur la partie périphérique de la tôle (7),
- puis on applique un coulisseau central (2) sur la partie centrale de la tôle (7),
- on déplace le coulisseau extérieur (1) dont au moins une partie active (11) vient en contact avec la partie périphérique de la tôle (7),
- on comprime sous l'action d'au moins ladite partie active (11), la zone périphérique du support (4) en un matériau élastique pour compenser à epaisseur sensiblement constante de la tôle, dans certaines zones de la pièce finie les surfaces excédentaires par rapport au volume à former et provoquer le fluage dudit support (4) et le préformage de la partie centrale de la tôle (7), la partie périphérique de la tôle (7) glissant sous ladite partie active (11) du coulisseau extérieur (1) et la surface de la partie centrale préformée de ladite tôle (7) étant sensiblement égale à la surface de la pièce finie à obtenir,
- et on déplace le coulisseau central (2) en direction du support (4) pour conformer les volumes anguleux et la partie centrale de la tôle (7) par fluage final de ce support (4), ledit support en un matériau élastique jouant le rôle d'un poinçon.

2. Procédé selon la revendication 1, caractérisé en ce que l'on amène dans un premier temps le coulisseau central (2) dans une position dans laquelle il limite la déformation de la partie centrale de la tôle sous l'effet du fluage du matériau de support.

3. Procédé selon la revendication 1, caractérisé en ce que l'on prévoit sur la partie active (10) du coulisseau extérieur (1) et sur le support (4) des moyens antifriction.

4. Procédé selon la revendication 1, caractérisé en ce que le matériau constituant le support (4) est un élastomère à faible dureté shore.

5. Procédé selon la revendication 4, caractérisé en ce que l'élastomère a une dureté shore inférieure à 30.

6. Procédé selon la revendication 4, caractérisé en ce que l'élastomère a une dureté shore inférieure à 10.

7. Procédé selon l'une quelconque des revendications 4 à 6, caractérisé en ce que l'élastomère est un élastomère silicone.

8. Procédé selon l'une quelconque des revendications 4 à 7, caractérisé en ce que le support (4) est un support composite constitué d'une masse à base d'un élastomère silicone à faible dureté shore, recouvert sur sa face supérieure et sur au moins une partie de ses faces latérales d'une peau mince d'un matériau plus résistant et plus dur.

9. Procédé selon l'une quelconque des revendications 1 à 8, caractérisé en ce que l'on provoque une décompression du matériau constituant le support (4).

10. Procédé selon la revendication 9, caractérisé en ce que la décompression du matériau constituant le support (4) est provoquée après l'opération de formage proprement dite.

11. Procédé selon l'une quelconque des revendications 1 à 10, caractérisé en ce que l'on refroidit la masse du matériau de support.

12. Dispositif d'emboutissage du type comprenant un support (4) en un matériau élastique sur lequel est posée la tôle (7) à former, un coulisseau extérieur (1) et un coulisseau central (2), ledit support occupant toute la surface correspondant au coulisseau extérieur et au coulisseau central, caractérisé en ce que le support (4) en un matériau élastique comprend un élastomère ayant une dureté shore A inférieure à 30 et le coulisseau extérieur (1) comporte au moins une partie active (11) destinée à venir en contact avec la partie périphérique de la tôle (7) et à provoquer, par fluage du support (4), le préformage de la partie centrale de la tôle (7), à épaisseur sensiblement constante de ladite tôle, la surface de ladite partie centrale préformée étant sensiblement égale à la surface de la pièce finie à obtenir.

13. Dispositif selon la revendication 12, caractérisé en ce que l'élastomère a une dureté shore inférieure à 10.

14. Dispositif selon l'une quelconque des revendications 12 ou 13, caractérisé en ce que l'élastomère est un élastomère silicone.

15. Dispositif selon la revendication 12, caractérisé en ce que le support (4) est un support composite constitué d'une masse à base d'un élastomère silicone à faible dureté shore, recouvert sur sa face supérieure et sur au moins une partie de ses faces latérales d'une peau mince d'un matériau plus résistant et plus dur.

16. Dispositif selon l'une quelconque des revendications 12 à 15, caractérisé en ce que le support et la partie active du coulisseau ont des propriétés antifriction.

17. Dispositif selon l'une quelconque des revendications 12 à 16, caractérisé en ce qu'il est prévu des organes rétractables (5) qui dans un premier temps sont en saillie dans la masse du matériau de support (4) et qui, dans un second temps, peuvent être rétractés.

18. Dispositif selon l'une quelconque des revendications 12 à 17, caractérisé en ce qu'il est prévu des moyens de refroidissement (6) dans la masse de matériau constituant le support (4).

19. Dispositif selon l'une quelconque des revendications 12 à 18, caractérisé en ce qu'il est prévu des moyens de décollage (9) de la pièce finie du matériau de support (4).

## Claims

1. Method for press-forming sheets having a substantially constant thickness, on a double action press, according to which:
- the sheet (7) to be formed is disposed on a support (4) of elastic material,
- an outer slide (1) is applied to the peripheral part of the sheet (7),
- then a central slide (2) is applied to the central portion of the sheet (7),
- the outer slide (1) is moved, whereof at least one active part (11) comes into contact with the peripheral part of the sheet (7),
- under the action of at least said active part (11), the peripheral portion of the support (4) of elastic material is compressed in order to compensate, for a substantially constant thickness of the sheet, in certain regions of the finished part, for the excess areas relative to the volume to be formed, and to cause the flow of said support (4) and the pre-forming of the central part of the sheet (7), the peripheral portion of the sheet (7) sliding under said active part (11) of the outer slide (1) and the surface of the preformed central part of said sheet (7) being substantially equal to the surface of the finished part to be obtained,
- and the central slide (2) is displaced in the direction of the support (4) so as to shape the angular volumes and the central portion of the sheet (7) by a final flow of this support (4), the said support of an elastic material fulfilling the function of a punch.

2. Method according to Claim 1, characterised in that in a first stage the central slide (2) is brought into a position in which it limits the deformation of the central portion of the sheet under the effect of the flow of the support material.

3. Method according to Claim 1, characterised in that anti-friction means are provided on the active part (10) of the outer slide (1) and on the support (4).

4. Method according to Claim 1, characterised in that the material constituting the support (4) is an elastomer having a low Shore hardness.

5. Method according to Claim 4, characterised in that the elastomer has a Shore hardness lower than 30.

6. Method according to Claim 4, characterised in that the elastomer has a Shore hardness lower than 10.

7. Method according to one of Claims 4 to 6, characterised in that the elastomer is a silicone elastomer.

8. Method according to one of Claims 4 to 7, characterised in that the support (4) is a composite support constituted by a material based on a silicone elastomer having a low Shore hardness, covered on its upper side and on at least part of its side faces by a thin skin of a stronger and harder material.

9. Method according to one of Claims 1 to 8, characterised in that a decompression of the material constituting the support (4) is brought about.

10. Method according to Claim 9, characterised in that the decompression of the material constituting the support (4) is brought about after the forming operation proper.

11. Method according to one of Claims 1 to 10, characterised in that the mass of the support material is cooled.

12. Press-forming device of the type comprising a support (4) of elastic material on which the sheet (7) to be formed is placed, an outer slide (1) and a central slide (2), said support occupying the entire surface corresponding to the outer slide and the central slide, characterised in that the support (4) of an elastic material comprises an elastomer having a Shore hardness A less than 30 and the outer slide (1) comprises at least one active part (11) intended to come into contact with the peripheral portion of the sheet (7) and to cause, by the flow of the support (4), the preforming of the central part of the sheet (7), for a substantially constant thickness of said sheet, the surface of said preformed central part being substantially equal to the surface of the finished part to be obtained.

13. Device according to Claim 12, characterised in that the elastomer has a Shore hardness lower than 10.

14. Device according to one of Claims 12 or 13, characterised in that the elastomer is a silicone elastomer.

15. Device according to Claim 12, characterised in that the support (4) is a composite support constituted by a material based on a silicone elastomer having a low Shore hardness, covered on its upper face and on at least part of its side faces by a thin skin of a stronger and harder material.

16. Device according to one of Claims 12 to 15, characterised in that the support and the active part of the slide have anti friction properties.

17. Device according to one of Claims 12 to 16, characterised in that retractable members (5) are provided, which in a first stage project into the mass of the support material (4) and which, in a second stage, can be retracted.

18. Device according to one of Claims 12 to 17, characterised in that means (6) are provided for cooling the mass of material constituting the support (4).

19. Device according to one of Claims 12 to 18, characterised in that means (9) are provided for stripping the finished part from the support material (4).

## Patentansprüche

1. Verfahren zum Tiefziehen mit im wesentlichen konstanter Dicke auf einer zweiseitig wirkenden Presse, nach welchem
daß zu formende Blech (7) auf einem Träger (4) aus elastischem Material angeordnet wird,
ein Außenstempel (1) an den Randabschnitt des Blechs (7) angelegt wird,
dann ein Mittelstempel (2) an den Mittelabschnitt des Blechs (7) angelegt wird,
der Außenstempel (1), von dem wenigstens ein aktiver Abschnitt (11) mit dem Randabschnitt des Bleche (7) in Berührung kommt, verschoben wird,
unter der Wirkung wenigstens des aktiven Abschnitts (11) die Randzone des Trägers (4) aus elastischem Material zusammengedrückt wird, um in bestimmten Zonen des Fertigteils bei im wesentlichen konstanter Dicke des Bleches die überschüssigen Oberflächen in Bezug auf das zu formende Volumen zu kompensieren und das Fließen des Trägers (4) und das Vorformen des Mittelteils des Bleches (7) einzuleiten, wobei der Randbereich des Bleches (7) unter dem aktiven Abschnitt (11) des Außenstempels (1) gleitet und die Oberfläche des vorgeformten Mittelabschnittes des Bleches (7) im wesentlichen gleich der Oberfläche des zu gewinnenden Fertigteils ist,
und der Mittelstempel (2) in Richtung auf den Träger (4) verschoben wird, um die Eckvolumina und den Mittelabschnitt des Bleches (7) durch Fertigfließen dieses Trägers (4) anzugleichen, wobei der Träger aus elastischem Material die Rolle eines Dorns spielt.

2. Verfahren nach Anspruch 1, dadurch gekennzeichnet, daß zunächst der Mittelstempel (2) in eine Position geführt wird, in welcher er die Verformung des Mittelteils des Bleches unter dem Fließeffekt des Materials des Trägers beschränkt.

3. Verfahren nach Anspruch 1, dadurch gekennzeichnet, daß auf dem aktiven Abschnitt (10) des Außenstempels (1) und auf dem Träger (4) Antifriktionsmittel vorgesehen werden.

4. Verfahren nach Anspruch 1, dadurch gekennzeichnet, daß das den Träger (4) bildende Material ein Elastomer mit geringer Shore-Härte ist.

5. Verfahren nach Anspruch 4, dadurch gekennzeichnet, daß das Elastomer eine Shore-Härte von unter 30 hat.

6. Verfahren nach Anspruch 4, dadurch gekennzeichnet, daß das Elastomer eine Shore-Härte von unter 10 hat.

7. Verfahren nach irgendeinem der Ansprüche 4 bis 6, dadurch gekennzeichnet, daß das Elastomer ein Silikonelastomer ist.

8. Verfahren nach irgendeinem der Ansprüche 4 bis 7, dadurch gekennzeichnet, daß der Träger (4) ein Verbundträger ist, welcher durch eine Masse auf Silikonelastomerbasis mit geringer Shore-Härte gebildet ist und auf seiner Oberseite und wenigstens einem Teil seiner Seiten mit einer dünnen Haut aus widerstandsfähigerem und härterem Material bedeckt ist.

9. Verfahren nach irgendeinem der Ansprüche 1 bis 8, dadurch gekennzeichnet, daß eine Dekompression des den Träger (4) bildenden Materials hevorgerufen wird.

10. Verfahren nach Anspruch 9, dadurch gekennzeichnet, daß die Dekompression des den Träger (4) bildenden Materials nach dem eigentlichen Formvorgang hervorgerufen wird.

11. Verfahren nach irgendeinem der Ansprüche 1 bis 10, dadurch gekennzeichnet, daß die Masse des Trägermaterials gekühlt wird.

12. Tiefziehvorrichtung mit einem Träger (4) aus elastischem Material, auf welchem das zu formende Blech (7) angeordnet wird, einem Außenstempel (1) und einem Mittelstempel (2), wobei der Träger die gesamte Fläche, die dem Außenstempel und dem Mittelstempel entspricht, einnimmt, dadurch gekennzeichnet, daß der Träger (4) aus elastischem Material ein Elastomer mit einer Shore-A-Härte von unter 30 und der Außenstempel (1) wenigstens einen aktiven Abschnitt (11) zum Inberühungkommen mit dem Randabschnitt des Blechs (7) und Einleiten, durch Fließen des Trägers (4), der Vorformung des Mittelteils des Blechs (7) bei im wesentlichen konstanter Dicke des Bleches aufweist, wobei die Oberfläche des vorgeformten Mittelabschnitts im wesentlichen gleich der Oberfläche des zu gewinnenden Fertigteils ist.

13. Vorrichtung nach Anspruch 12, dadurch gekennzeichnet, daß das Elastomer eine Shore-Härte von unter 10 hat.

14. Vorrichtung nach irgendeinem der Ansprüche 12 oder 13, dadurch gekennzeichnet, daß das Elastomer ein Silikonelastomer ist.

15. Vorrichtung nach Anspruch 12, dadurch gekennzeichnet, daß der Träger (4) ein Verbundträger ist, der durch eine Masse auf Silikonelastomerbasis mit geringer Shore-Härte gebildet ist und auf seiner Oberseite und auf wenigstens einem Teil seiner Seiten mit einer dünnen Haut aus widerstandsfähigerem und härterem Material bedeckt ist.

16. Vorrichtung nach irgendeinem der Ansprüche 12 bis 15, dadurch gekennzeichnet, daß der Träger und der aktive Abschnitt des Stempels Antifriktionseigenschaften haben.

17. Vorrichtung nach irgendeinem der Ansprüche 12 bis 16, dadurch gekennzeichnet, daß zurückziehbare Elemente (5) vorgesehen sind, die zu einer ersten Zeit in die Masse des Materials des Trägers (4) vorspringen und die zu einer zweiten Zeit zurückgezogen werden können.

18. Vorrichtung nach irgendeinem der Ansprüche 12 bis 17, dadurch gekennzeichnet, daß in der Masse des den Träger (4) bildenden Materials eine Kühleinrichtung (6) vorgesehen ist.

19. Vorrichtung nach irgendeinem der Ansprüche 12 bis 18, dadurch gekennzeichnet, daß eine Einrichtung (9) zum Ablösen des Fertigteils vom Material des Trägers (4) vorgesehen ist.
